# EUROPÄISCHE PATENTSCHRIFT

(11) **EP 3 489 603 B1**
(45) Veröffentlichungstag und Bekanntmachung des Hinweises auf die Patenterteilung: **16.06.2021**
(21) Anmeldenummer: 17204212.9
(22) Anmeldetag: 28.11.2017
(51) Int. Cl.: F28D 7/00, B01F 15/06, B01F 3/10, F28F 1/00

(54) **WÄRMETAUSCHER**
HEAT EXCHANGER
ECHANGEUR DE CHALEUR

(43) Veröffentlichungstag der Anmeldung: 29.05.2019
(73) Patentinhaber: Promix Solutions AG, 8406 Winterthur (CH)
(72) Erfinder: Heusser, Rolf, 8400 Winterthur (CH)
(74) Vertreter: Herrmann, Johanna

(56) Entgegenhaltungen:
- EP-A1- 0 646 408
- EP-B1- 2 851 118
- WO-A1-82/02004
- US-B1- 6 394 644

## Beschreibung

Die Erfindung betrifft einen kostengünstig herstellbaren Wärmetauscher, der auch als statischer Mischer eingesetzt werden kann oder einen statischen Mischer, der gleichzeitig auch als Wärmetauscher ausgebildet sein kann oder die Funktion eines Wärmetauschers einschliessen kann. Der Wärmetauscher eignet sich insbesondere zum Kühlen oder Wärmen fliessfähigen Medien, beispielsweise von Fluiden, wobei die Fluide beispielsweise viskose oder hochviskose Fluide, insbesondere Polymere umfassen können.

Wärmetauscher werden in vielen Bereichen der verarbeitenden Industrie eingesetzt. Gemäss einem Ausführungsbeispiel kann ein fliessfähiges Medium über zumindest ein ortsfestes Einsatzelement bewegt werden. Das Einsatzelement enthält üblicherweise Einbauelemente, welche eine Umlenkung des Fluidstroms respektive des fliessfähigen Mediums bewirken, der durch den Innenraum des Einsatzelements geführt wird, der von einem Einsatzmantelelement begrenzt wird. Die Einbauelemente werden von einem Wärmeträgerfluid durchströmt. Das Einsatzelement wird vom fliessfähigen Medium durch Erzeugen eines Druckgradienten durchströmt. Der Druckgradient kann beispielsweise durch den Einsatz von Pumpen erzeugt werden.

In dem Dokument DE 689 05 806 T2 ist ein Wärmetauscher und statischer Mischer gezeigt, der Rohre mit kreisförmigem Querschnitt aufweist, sodass eine Wärmeübertragung von den Rohren auf das zwischen den Rohren fliessende Material erzielt werden kann. Der Mantel des Wärmetauschers, welcher die Rohre hält, muss bei hohen Innendrücken dickwandig ausgebildet sein. Auch die EP 1 123 730 A2 zeigt einen Wärmetauscher und statischen Mischer, welcher Rohre als Mischelemente enthält.

Eine Variante eines derartigen Wärmetauschers und statischen Mischers wird in der EP 1 384 502 A1 gezeigt. Wie in der EP 0 967 004 A1 verlaufen die Kanäle für ein Wärmeträgerfluid im Wesentlichen quer zur Hauptströmungsrichtung. Die Kanäle der EP 1 384 502 A1 verlaufen im Inneren von berippten Rohren. Die Rippen können beispielsweise sternförmig in die Fluidströmung ragen. Es erfolgt auch an diesen Rippen eine geringe Umlenkung oder Querverschiebung des Fluidstroms, die aber ebenfalls lokal auf die Umgebung der Rippen beschränkt ist. Da die Rippen nicht mit einem Wärmeträgerfluid durchströmt werden, sind sie zudem als Wärmeaustauschfläche nur beschränkt wirksam und benötigen relativ viel Platz. Daher kann eine dichtere Packung von Rohren, die vom Wärmeträgerfluid durchströmt werden können, nicht realisiert werden und dementsprechend ist die erzielbare Wärmeaustauschfläche reduziert.

Bei laminar fliessenden Medien erfolgt der Mischeffekt durch Schichtenbildung und deren Umlagerung. Unter lokaler Durchmischung soll eine Quervermischung in unmittelbarer Umgebung des berippten Rohrs verstanden werden, das heisst einer Umgebung, die in ihrer Grösse auf das Doppelte des Rohrdurchmessers beschränkt ist und maximal bis zum Ende der Rippen erfolgt. Eine Mehrzahl von Rohren ist quer zur Strömungsrichtung nebeneinander angeordnet. Das heisst, bei zwei Rohren wird jeweils maximal die Hälfte des die Rohre als Nebenteilstrom anströmenden Fluids entlang der Kanten der Rippen entlanggeführt und kann hierdurch eine Quervermischung bewirken. Auch hier ist eine Mehrzahl von Rohren quer zur Hauptströmungsrichtung nebeneinander angeordnet. Die nur über einen Teil des Querschnitts erfolgende Quervermischung kann auch zur Ausbildung lokal unterschiedlicher Wärmeprofile und Konzentrationsprofile führen, was zur Folge haben kann, dass mit einem derartigen Wärmetauscher und statischen Mischer keine homogene Mischung erzielbar ist. Eine homogene Mischung kann nur dann gewährleistet werden, wenn ein Teil des Fluids über einen Grossteil des ganzen Querschnittes quervermischt wird. Benachbarte Teilströme, welche durch benachbarte Stegrohre geteilt werden, werden von dieser Durchmischung nicht beeinflusst, daher erfolgt die Durchmischung nur lokal.

Eine Vorrichtung zum statischen Mischen und Wärmeaustausch gemäss EP 2851118 B1 umfasst ein Mantelelement und einen Mischereinsatz, wobei der Mischereinsatz im Betriebszustand im Inneren des Mantelelements angeordnet ist. Der Mischereinsatz umfasst eine erste Gruppe von Stegelementen sowie eine zweite Gruppe von Stegelementen, wobei die erste Gruppe von Stegelementen sich entlang einer gemeinsamen ersten Gruppenebene erstreckt und die zweite Gruppe von Stegelementen sich entlang einer zweiten gemeinsamen Gruppenebene erstreckt. Die Gruppenebene ist somit dadurch charakterisiert, dass sie die Mittenachse der Stegelemente enthält. Mindestens ein Teil der Stegelemente weist Kanäle auf, wobei die Kanäle sich von einem ersten Ende des Stegelements zu einem zweiten Ende des Stegelements erstrecken. Das Mantelelement enthält je einen korrespondierenden Kanal, der mit dem ersten und zweiten Ende des Stegelements in fluidleitender Verbindung steht, wobei der Übergang von zumindest einem der ersten und zweiten Enden des Stegelements zu dem jeweils korrespondierenden Kanal im Mantelelement spaltfrei erfolgt.

Wenn eine derartige Vorrichtung zur Verarbeitung von hochviskosen Fluiden, beispielsweise Polymerschmelzen eingesetzt wird, müssen die dort eingesetzten statischen Mischer typischerweise Nenndrücke von 50 bis zu 400 bar und Temperaturen von 50 bis zu 300 Grad Celsius standhalten, sodass der Mantel des Einsatzelementes als ein dickwandiges Rohr ausgebildet ist.

Es hat sich gezeigt, dass die Herstellung von Wärmetauschern mit dickwandigen Rohren sehr aufwendig und teuer ist und je nach Herstellverfahren auch qualitative Probleme auftreten können. Bei der Herstellung mit Giessverfahren oder im additiven Herstellungsverfahren fallen hohe Kosten an, die üblicherweise linear mit dem Gewicht ansteigen. Das einteilige Giessen von dickwandigen Rohren mit einem komplexen Innenleben von Stegen ist technisch sehr anspruchsvoll und führt oft zu Qualitätsproblemen. Wenn die meist sehr komplexe Stegstruktur im Innenraum zum Beispiel durch Löten oder Schweissen mit dem Aussenrohr verbunden werden soll, so ist dies bei einem dickwandigen Aussenrohr bedingt durch das Gewicht und das dadurch erschwerte Handling sehr aufwendig. Da die Wanddicke solcher Wärmetauscher vom Druck und Temperatur des Einsatzfalles abhängen und entsprechend auch stark variieren kann, müssen sie individuell nach Spezifikation hergestellt werden, was die Herstellung deutlich verteuert und die Lieferzeiten sehr stark erhöht, da eine Vorfertigung nicht möglich ist. Daher besteht Bedarf einen Wärmetauscher insbesondere für hochviskose Fluide zu entwickeln, der kostengünstiger herstellbar ist.

Aufgabe der Erfindung ist es daher, einen Wärmetauscher und statischen Mischer zu schaffen, der zur Verarbeitung von hochviskosen Fluiden geeignet ist und einem entsprechend hohen Fluiddruck standhalten kann, aber einfacher herstellbar ist. Aufgabe der Erfindung ist es weiterhin, einen Wärmetauscher in Modulbauweise bereitzustellen, welcher an unterschiedliche Fluiddrücke individuell anpassbar ist.

Die Lösung der Aufgabe der Erfindung erfolgt durch einen Wärmetauscher gemäss Anspruch 1. Vorteilhafte Varianten des Wärmetauschers sind Gegenstand der Ansprüche 2 bis 11. Ein Verfahren zum Betrieb eines Wärmetauschers ist Gegenstand von Anspruch 12. Ein Verfahren zur Herstellung eines Wärmetauschers ist Gegenstand von Anspruch 13.

Wenn der Begriff "beispielsweise" in der nachfolgenden Beschreibung verwendet wird, bezieht sich dieser Begriff auf Ausführungsbeispiele und/oder Ausführungsformen, was nicht notwendigerweise als eine bevorzugtere Anwendung der Lehre der Erfindung zu verstehen ist. In ähnlicher Weise sind die Begriffe "vorzugsweise", "bevorzugt" zu verstehen, indem sie sich auf ein Beispiel aus einer Menge von Ausführungsbeispielen und/oder Ausführungsformen beziehen, was nicht notwendigerweise als eine bevorzugte Anwendung der Lehre der Erfindung zu verstehen ist. Dementsprechend können sich die Begriffe "beispielsweise", "vorzugsweise" oder "bevorzugt" auf eine Mehrzahl von Ausführungsbeispielen und/oder Ausführungsformen beziehen.

Die nachfolgende detaillierte Beschreibung enthält verschiedene Ausführungsbeispiele für einen Wärmetauscher. Die Beschreibung eines bestimmten Wärmetauschers ist nur als beispielhaft anzusehen. In der Beschreibung und den Ansprüchen werden die Begriffe "enthalten", "umfassen", "aufweisen" als "enthalten, aber nicht beschränkt auf" interpretiert.

Der Wärmetauscher gemäss der Erfindung enthält ein Mantelelement und ein Einsatzelement, wobei das Einsatzelement im Betriebszustand im Inneren des Mantelelements angeordnet ist. Das Einsatzelement hat eine Längsachse, die sich im Wesentlichen in Richtung der Strömung des fliessfähigen Mediums erstreckt. Die Richtung der Strömung wird nachfolgend als Hauptströmungsrichtung bezeichnet. Das Einsatzelement enthält ein Einsatzmantelelement und mindestens ein Stegelement, insbesondere eine Mehrzahl von Stegelementen. Das Stegelement weist ein erstes Ende und ein zweites Ende auf. Das erste Ende und das zweite Ende des Stegelements sind mit dem Einsatzmantelelement an verschiedenen Stellen verbunden. Das Stegelement enthält einen Stegelementkanal, wobei der Stegelementkanal sich vom ersten Ende des Stegelements zum zweiten Ende des Stegelements erstreckt. Wenn eine Mehrzahl von Stegelementen vorgesehen ist, kann zumindest ein Teil der Stegelemente Stegelementkanäle enthalten. Das Mantelelement kann einen Mantelkanal enthalten, der mit dem Stegelementkanal in fluidleitender Verbindung steht. Zwischen dem Einsatzmantelelement und dem Mantelelement ist ein Zwischenmantelelement angeordnet.

Das Einsatzmantelelement kann somit im Zwischenmantelelement aufgenommen sein, wobei das Einsatzmantelelement in das Zwischenmantelelement einsteckbar ist. Das Einsatzmantelelement kann nach dessen Fertigstellung in das Zwischenmantelelement eingeschoben werden. Das Zwischenmantelelement nimmt im Betriebszustand die Fluiddrücke auf, die auf das Einsatzmantelelement wirken und vom Einsatzmantelelement auf das Zwischenmantelelement übertragen werden. Daher ist es möglich, dass das Einsatzmantelelement eine mittlere Wandstärke aufweist, die kleiner als die mittlere Wandstärke des Zwischenmantelelements ist. Das Einsatzmantelelement und das Zwischenmantelelement können zumindest teilweise aneinander anliegend angeordnet sein. Insbesondere kann das Zwischenmantelelement mit einem Mantelflächenanteil von 80% bis 100% auf dem Einsatzmantelelement aufliegen. Insbesondere kann die äussere Mantelfläche des Einsatzmantelelements vollständig an der Mantelinnenfläche des Zwischenmantelelements anliegen.

Ein weiterer Vorteil liegt darin begründet, dass ein einziges Einsatzelement benötigt wird, aber der Wärmetauscher dennoch in einem grossen Druckbereich des fliessfähigen Mediums, welches das oder die Stegelemente umströmt, einsetzbar ist. Der Druckbereich kann von Umgebungsdruck bis zu einem Druck von über 600 bar reichen. Das Einsatzelement wird in einem Zwischenmantelelement gehalten, welches für einen bestimmten Maximaldruck ausgelegt ist. Insbesondere kann das Einsatzelement mit Zwischenmantelelementen unterschiedlicher Wandstärke kombiniert werden. Mit zunehmender Wandstärke wird bei gleichem Nenndurchmesser eine höhere Druckbeständigkeit des Wärmetauschers erzielt. Mit anderen Worten genügt es, den Wärmetauscher in das entsprechende Zwischenmantelelement und Mantelelement einzusetzen. Da die Zwischenmantelelemente und Mantelelemente wesentlich einfacher zu fertigen sind als das Einsatzelement, kann die Lagerhaltung optimiert werden, indem nur die Einsatzelemente verschiedener Nenndurchmesser und gegebenenfalls unterschiedlicher Baulänge an Lager gehalten werden müssen. Die Zwischenmantelelemente und Mantelelemente können erst nach Eingang der Bestellung gemäss Spezifikation des Kunden für den vom Kunden benötigten Druck des fliessfähigen Mediums gefertigt werden, da deren Fertigung bedarfsgerecht innerhalb einer kurzen Zeit erfolgen kann.
Zudem können beliebige Anordnungen von Stegelementen realisiert werden. Die Stegelemente können beliebige Abmessungen aufweisen. Zudem ist die Aussenseite des Einsatzmantelelements vor Einbau desselben in das Zwischenmantelelement allseitig gut zugänglich, was es ermöglicht, das Stegelement oder die Stegelemente an beliebigen Stellen in beliebigen Raumrichtungen mit dem Einsatzmantelelement zum Beispiel durch Löten, Schweissen, Klemmen oder Kleben zu verbinden.

Das Einsatzmantelelement enthält einen Einsatzelementmantelkanal, der mit einem Stegelementkanal fluidleitend verbunden ist. Der Einsatzelementmantelkanal ist mit einem Zwischenmantelelementkanal fluidleitend verbunden. Nach einem Ausführungsbeispiel ist der Zwischenmantelelementkanal mit dem Mantelkanal fluidleitend verbunden. Der Mantelkanal kann sich über 20% bis 90% der dem Zwischenelement zugewendeten Mantelinnenfläche erstrecken. Der Mantelelementkanal kann mit dem Stegelementkanal oder den Stegelementkanälen in fluidleitender Verbindung stehen. Der Mantelelementkanal kann eine Mehrzahl von Mantelelementkammern enthalten. Der Mantelelementkanal kann eine Zuleitung für ein Wärmeträgerfluid und eine Ableitung für das Wärmeträgerfluid enthalten.

Gemäss einem Ausführungsbeispiel kann jede der Mantelelementkammern entweder die Zuleitung oder die Ableitung für das Wärmeträgerfluid enthalten. Insbesondere kann jede der Zuleitungen oder Ableitungen mit einer Mehrzahl von Zwischenmantelelementkanälen verbunden sein. Eine Mantelelementkammer kann als ein Wärmeträgerfluidverteiler ausgebildet sein, wenn die Mantelelementkammer eine Zuleitung enthält. Eine Mantelelementkammer kann als ein Wärmeträgerfluidsammler ausgebildet sein, wenn die Mantelelementkammer eine Ableitung enthält.

Nach jedem der vorhergehenden Ausführungsbeispiele können die Stegelemente mit dem Einsatzmantelelement durch Kleben, Löten, Giessen, ein additives Herstellungsverfahren, Schweissen, Klemmen, Einschrumpfen oder Kombinationen davon verbunden sein. Das Kleben, Löten oder Schweissen kann von innen und/oder von aussen erfolgen. Insbesondere können das Einsatzmantelelement und die Stegelemente einteilig ausgebildet sein.

Nach einem Ausführungsbeispiel können das Einsatzelement und das Zwischenmantelelement unterschiedliche Werkstoffe enthalten.

Nach einem Ausführungsbeispiel können die Wandstärken des Einsatzelements und des Zwischenmantelelements zusammen mindestens 10 mm betragen. Insbesondere können die Wandstärken des Einsatzelements und des Zwischenmantelelements zusammen mindestens 20 mm betragen.

Nach einem Ausführungsbeispiel kann der Stegelementkanal knickfrei verlaufen. Nach einem Ausführungsbeispiel kann der Stegelementkanal knickfrei in den oder die Zwischenmantelelementkanäle übergehen.

Zumindest ein Teil der Stegelemente erstreckt sich somit über die gesamte Breitenabmessung oder den Durchmesser des Mantelelements. Die Stegelementkanäle in den Stegelementen erstrecken sich vom ersten Ende zum zweiten Ende des Stegelements, welches unmittelbar an die Innenwand des Zwischenmantelelements anschliesst. Im Zwischenmantelelement befindet sich ein Zwischenmantelelementkanal, der an den Einsatzelementmantelkanal anschliesst. Die Stegelemente können somit vom Mantelelement durch die Zwischenmantelelementkanäle des Zwischenmantelelements und die Einsatzmantelkanäle mit einem Wärmeträgerfluid, insbesondere einer Wärmeträgerflüssigkeit, gespeist werden und vom Wärmeträgerfluid durchströmt werden. Die Länge des Stegelementkanals entspricht mindestens dem mittleren Durchmesser des Einsatzmantelelements, wenn das Stegelement die Längsachse enthält.

Der mittlere Durchmesser entspricht dem Innendurchmesser, wenn das Einsatzmantelelement als ein Kreisrohr ausgeführt ist. Der mittlere Durchmesser für ein eckiges Einsatzmantelelement wird als dessen Umfang / n (pi) definiert, es handelt sich somit um einen äquivalenten Durchmesser. Die Länge des Stegelementkanals kann insbesondere mindestens 10% über dem mittleren Durchmesser liegen, wenn der Stegelementkanal die Mittenachse kreuzt. Die Länge dieses Stegelementkanals kann insbesondere mindestens 20% über dem mittleren Durchmesser, besonders bevorzugt mindestens 30% über dem mittleren Durchmesser liegen.

Ein Stegelement ist in seinen Abmessungen durch seine Länge, seine Breite und seine Dicke bestimmt. Die Länge des Stegelements wird vom ersten Ende des Stegelements zum zweiten Ende des Stegelements gemessen. Die Länge des Stegelementkanals entspricht im Wesentlichen der Länge des Stegelements.

Die Breite des Stegelements wird im Wesentlichen quer zur Strömungsrichtung gemessen. Das heisst, die Breite erstreckt sich im Wesentlichen in einer Ebene, die normal zur Länge des Stegelements verläuft und den Querschnitt des Stegelements zeigt. Der Querschnitt des Stegelements wird durch dessen Breite und dessen Dicke charakterisiert. Die Länge zumindest des längsten Stegelements ist mindestens 5-mal so gross wie dessen Breite.

Die Breite des Stegelements ist 0.5 bis 5-mal so gross wie dessen Dicke, vorteilhafterweise 0.75 bis 3-mal so gross wie dessen Dicke. Wenn die Breite des Stegelements 1- bis 2-mal so gross wie dessen Dicke ist, ergibt sich ein besonders bevorzugter Bereich, für welchen eine besonders gute Quervermischung erzielbar ist. Die Breite des Stegelements wird als Normalabstand definiert, welcher sich von der ersten Kante und der zweiten Kante des Stegelements auf der Anströmseite erstreckt. Die Breite des Stegelements auf der Anströmseite kann sich von der Breite gemessen auf der Abströmseite des Stegelements unterscheiden.

Unter Kante wird die vom Fluid angeströmte und umströmte Kante des Stegelements verstanden, welche sich im Wesentlichen parallel zur Länge des Stegelements erstreckt. Die Dicke des Stegelements kann variabel sein. Dabei liegt die minimale Dicke, um weniger als 75% und vorteilhafterweise um weniger als 50% unter der maximalen Dicke. Die Variationen können beispielsweise durch Rippen, durch Einbuchtungen, durch Noppen, durch keilförmige Stege oder einer anderen Unebenheit bedingt sein.

Das Stegelement kann dadurch charakterisiert sein, dass in der Strömungsrichtung ebene Flächen, konvexe oder konkave Flächen vorliegen, die eine Angriffsfläche für das strömende Fluid bieten. Diese in Strömungsrichtung ausgerichteten Flächen bewirken einen erhöhten Abströmwiderstand, insbesondere im Vergleich mit einem Rohrelement, was einen verbesserten Wärmeübergang bewirken kann.

Der Stegelementkanal, der im Inneren des Stegelements verläuft, hat vorzugsweise einen Innendurchmesser, der maximal 75% der Dicke des Stegelements entspricht. Grundsätzlich können auch mehrere im Wesentlichen parallel verlaufende Stegelementkanäle in einem Steg enthalten sein.

Der Übergang von zumindest einem der ersten und zweiten Enden des Stegelements zum Einsatzmantelelement erfolgt nach einem Ausführungsbeispiel spaltfrei. Die Stegelemente des Einsatzelementes sowie das Einsatzmantelelement bestehen demnach gemäss einem Ausführungsbeispiel aus einem einzigen Bauteil, welches vorzugsweise durch ein Gussverfahren hergestellt ist. Charakteristisch für die Eigenschaft, dass der Übergang spaltfrei ist, ist ein fliessender Übergang vom Stegelement zum Einsatzmantelelement. Insbesondere können im Übergangsbereich vom Stegelement zum Einsatzmantelelement an den Kanten Rundungen vorgesehen sein, sodass der Fluss des giessfähigen Materials während des Herstellungsverfahrens nicht beeinträchtigt wird.

Die Stegelementkanäle verlaufen im Inneren der Stegelemente, sodass keine Verbindung zwischen den Kanälen im Inneren der Stegelemente und dem Raum, welcher die Stegelemente umgibt, besteht.

In einem Gussverfahren wird mindestens segmentweise eine monolithische Struktur bestehend aus gegenüber der Hauptströmungsrichtung in einem Winkel ungleich null angeordneten ersten und zweiten Gruppen von Stegelementen und einem fest mit zumindest einem Teil der Stegelemente verbundenen Einsatzmantelelement, welches als Ummantelungsrohr ausgebildet sein kann, hergestellt. Anstelle eines Gussverfahrens kann auch ein additives Herstellungsverfahren zum Einsatz kommen.

Alternativ besteht auch die Möglichkeit, dass die Ausnehmungen des Einsatzmantelelements mit der Aussenkontur des Stegelements übereinstimmen. Das Stegelement kann gemäss diesem Ausführungsbeispiel durch die Ausnehmung des Einsatzmantelelements hindurchgeschoben werden und derart im Innenraum des Einsatzmantelelements positioniert werden. Gemäss diesem Ausführungsbeispiel kann das Stegelement mit dem Einsatzmantelelement durch Kleben, Löten, Schweissen, Klemmen, Einpressen, oder Einschrumpfen verbunden werden.

Die Stegelemente weisen mindestens teilweise Stegelementkanäle auf, die im Betriebszustand von einem Wärmeträgerfluid durchströmbar sind. Die Stegelementkanäle stehen im Betriebszustand nicht in Verbindung mit dem fliessfähigen Medium, welches die Stegelemente umströmt. Die Stegelementkanäle erstrecken sich von einem ersten Ende des Stegelements zu einem zweiten Ende des Stegelements. Das Einsatzmantelelement enthält je einen korrespondierenden Einsatzelementmantelkanal, der mit dem ersten Ende und zweiten Ende des Stegelements in fluidleitender Verbindung steht, wobei der Übergang von zumindest einem der ersten und zweiten Enden des Stegelements zu dem jeweils korrespondierenden Einsatzelementmantelkanal im Einsatzmantelelement spaltfrei erfolgt.

Die Stegelementkanäle für das Wärmeträgerfluid in den Stegelementen können durch den früher beschriebenen Gussprozess oder ein additives Herstellungsverfahren hergestellt werden, aber auch durch nachträgliches Bearbeiten wie Erodieren oder Bohren erfolgen.

Beim Gussverfahren wird zum Beispiel eine Gussform mittels eines Wachskörpers, Aufbringen einer keramischen Hülle auf den Wachskörper, anschliessendem Entfernen des Wachses und Brennen der keramischen Hülle hergestellt und gebrannte die keramische Hülle mit giessfähigem Material befüllt. Das giessfähige Material wird durch Abkühlen verfestigt und die keramische Hülle nach der Verfestigung des giessfähigen Materials entfernt. Die Vorrichtung kann aus beliebigen Materialien, die im Gussverfahren verarbeitet werden können, wie zum Beispiel Metall, Kunststoff oder Keramik hergestellt werden. Die Stegelemente sind vorteilhafterweise rechteckig ausgeführt, wobei die Kanten auch abgerundet sein können. Die Stegelemente können aber auch eine andere Querschnittsform aus der Gruppe der Kreise, Ellipsen, abgerundeten Vierecke oder Vielecke aufweisen. Die Querschnittflächen können in einem einzelnen Stegelement oder zwischen mehreren Stegelementen unterschiedlich sein, so können zum Beispiel die Stegelementdicke oder die Stegelementbreite variieren. Das Einsatzmantelelement kann einen beliebigen geschlossenen Querschnitt und/oder eine beliebige Geometrie aufweisen, beispielsweise als ein Rohr oder ein rechteckiger Kanal ausgebildet sein.

Ein Wärmeträgerfluid kann eine beliebige Flüssigkeit wie zum Beispiel Wasser oder Öle aber auch ein Gas, wie Luft, umfassen.

Die Stegelemente sind in einem Winkel von ungefähr 25 bis 75 Grad angeordnet, insbesondere in einem Winkel von ungefähr 30 bis 60 Grad zur Hauptströmungsrichtung angeordnet sein. Die Stegelemente können Stegelementgruppen ausbilden, wobei die Stegelemente jeder Stegelementgruppe zueinander parallel angeordnet sein können. Die Stegelemente einer Stegelementgruppe können sich in einer gemeinsamen Gruppenebene befinden. Nach einem Ausführungsbeispiel kreuzen sich die ersten und zweiten Gruppenebenen. Nach einem weiteren Ausführungsbeispiel schliesst sich ein Stegelement der ersten Gruppe an ein Stegelement der zweiten Gruppe an. Benachbarte Stegelemente haben demzufolge gemäss diesem Ausführungsbeispiel eine unterschiedliche Ausrichtung, da sie zu verschiedenen Gruppen gehören.

Nach einem bevorzugten Ausführungsbeispiel kreuzen sich benachbarte Stegelemente, da derart ein verbesserter Wärmeaustausch erzielbar ist. Der Winkel zwischen zwei sich kreuzenden Stegelementen beträgt vorteilhafterweise 25 bis 75 Grad. In einer Gruppe können beliebig viele Stegelemente nebeneinander angeordnet werden. Die Gruppe ist dadurch gekennzeichnet, dass die Mittenachsen sämtlicher Stegelemente dieselbe oder im Wesentlichen dieselbe Gruppenebene aufspannen. Insbesondere werden 2 bis 20 Stegelemente besonders bevorzugt 4 bis 12 Stegelemente parallel in einer Gruppe angeordnet.

Es können beliebig viele Gruppen von Stegelementen in Hauptströmungsrichtung gesehen hintereinander angeordnet werden. Die hintereinander angeordneten Gruppen werden vorteilhafterweise derart angeordnet, dass sie überlappen, um so viel aktive Wärmeaustauschfläche in einem kleinen Apparatevolumen unterzubringen wie möglich. Als Überlappen wird verstanden, dass mindestens ein Teil der Stegelemente einer ersten Gruppe und ein Teil der Stegelemente einer nachfolgenden Gruppe und/oder einer vorhergehenden Gruppe im gleichen Rohrabschnitt angeordnet sind, in Hauptströmungsrichtung gesehen. Die Projektion der Länge des Stegelements auf die Längsachse ergibt eine Länge L1 und die Projektion des überlappenden Teils der Stegelemente der benachbarten Gruppe auf die Längsachse ergibt eine Länge L2, wobei L2 kleiner als L1 ist und L2 grösser 0 ist. Der betrachtete Rohrabschnitt wird dabei so definiert, dass er die Länge L1 aufweist, das heisst sich von einem zentral angeordneten Stegelement von dessen ersten Ende zu dessen zweiten Ende in der Projektion auf die Längsachse erstreckt.

Da die Mischwirkung in gleich ausgerichteten hintereinander angeordneten Gruppen von Stegelementen nur in einer Ebene stattfindet, wird nach einer gewissen Anzahl von Gruppen die Ausrichtung derart geändert, dass die Gruppen vorteilhafterweise zueinander versetzt angeordnet sind. Insbesondere werden zwei bis einschliesslich 20 Gruppen vorgesehen, besonders bevorzugt 4 bis einschliesslich 8 Gruppen. Die Versetzung zwischen den gleich ausgerichteten Gruppen erfolgt vorteilhafterweise um einen Winkel von 80 bis 100 Grad. Das heisst, dass die zweite Gruppe um die Längsachse um einen Winkel von 80 bis 100 Grad bezogen auf die erste Gruppe ausgerichtet ist.

Zusätzlich zu den vorgehend beschriebenen Gruppen von sich kreuzenden Stegelementen können speziell im Abschlussbereich von gleich ausgerichteten parallelen Gruppen von Stegelementen auch Gruppen angeordnet sein, die Stegelemente enthalten, die sich nur von der Innenwand des Mantelelements bis zur Kreuzungslinie mit der jeweils anderen Gruppe erstrecken. Nachfolgend werden diese Gruppen als halbe sich kreuzende Steggruppen bezeichnet. Diese Gruppen führen zu einer zusätzlichen Steigerung der Mischleistung. Durch die bessere Mischwirkung und die zusätzlichen Wärmeleitungseffekte des Stegmaterials wird auch der Wärmeaustausch zusätzlich erhöht.

Nach einem Ausführungsbeispiel können die Stegelemente eine erste und eine zweite Gruppe ausbilden. Jede der ersten und zweiten Gruppen kann eine erste bzw. zweite Gruppenebene aufspannen. Insbesondere kann sich die erste Gruppenebene der ersten Gruppe mit der zweiten Gruppenebene der zweiten Gruppe derart kreuzen, dass eine gemeinsame Kreuzungslinie ausgebildet wird, welche einen Schnittpunkt mit der Längsachse hat oder im Wesentlichen quer zur Längsachse verläuft und/oder in einer Normalebene zur Kreuzungslinie, welche die Längsachse enthält, einen minimalen Abstand zur Längsachse aufweist. Nach einem Ausführungsbeispiel kann mindestens eine Gruppe von Stegelementen vorgesehen sein, die sich im Wesentlichen bis zur Kreuzungslinie erstrecken.
Die Stegelemente in einer ersten und zweiten Gruppe können sich gegenseitig berühren oder Zwischenräume aufweisen. Auch eine Verbindung der Zwischenräume mit quer zur Fluidströmungsrichtung angeordneten Verbindungsstegen ist möglich.

Das Wärmeträgerfluid wird vorteilhafterweise dem Mantelelement zugeführt und durchströmt einen im Mantelelement befindlichen Mantelkanal. Der Mantelkanal grenzt an das Zwischenmantelelement an. Das Zwischenmantelelement weist Öffnungen auf, die zu den Einsatzmantelkanälen führen. Von dort gelangt das Wärmeträgerfluid in mindestens einen Teil der Stegelementkanäle der Stegelemente. Dadurch kann nicht nur die Oberfläche der Innenwandung des Einsatzmantelelements, sondern auch die Oberfläche der gewärmten oder gekühlten Stegelemente als Wärmeaustauschfläche genutzt werden. Der Mantelkanal kann auf der Innenseite durch das Zwischenmantelelement und aussenseitig durch das Mantelelement gebildet sein. Im Mantelelement kann ein Zulauf sowie ein Ablauf für das Wärmeträgerfluid vorgesehen sein. Insbesondere kann das Mantelelement Anschlüsse für die Zuführung und Abführung des Wärmeträgerfluids enthalten. Der Mantelkanal kann mehrere Mantelelementkammern enthalten, wobei in zumindest einer Mantelelementkammer das Wärmeträgerfluid auf einen Teil der Zwischenmantelelementkanäle verteilt werden kann. In zumindest einer zweiten Mantelelementkammer kann das Wärmeträgerfluid von den Zwischenmantelelementkanälen gesammelt werden, sodass der Wärmetauscher möglichst gleichmässig durchströmt wird. Es können auch verschiedene Abschnitte oder Segmente des Wärmetauschers durch getrennte Mantelkanäle mit Wärmeträgerfluid durchströmt werden, sodass der Wärmetauscher unterschiedliche Abschnitte oder Segmente enthält, die von unterschiedlich temperierten Wärmeträgerfluid durchströmt werden können. Dies erlaubt eine unterschiedliche Temperaturführung in den einzelnen Segmenten. Es hat sich gezeigt, dass für eine hohe Wärmeübertragung in einem kleinen Apparatevolumen bei Mantelelementdurchmessern von 60 mm und mehr mindestens die Hälfte aller Stegelemente mit dem Wärmeträgerfluid durchströmt werden sollten.

Es hat sich gezeigt, dass sowohl ein Gussverfahren, ein additives Herstellungsverfahren, ein Lötverfahren, ein Klebeverfahren, ein Einschrumpfverfahren, ein Klemmverfahren als auch ein Schweissverfahren kostengünstige Herstellungsverfahren für Stegelemente und einem spaltfrei monolithisch mit den Stegelementen verbundenen Einsatzmantelelement sein können, wenn das Einsatzmantelelement von einem Zwischenmantelelement umgeben ist, welches im Betriebszustand auch einer hohen Druckbelastung standhalten kann. Es kann dabei das Einsatzelement, umfassend das Einsatzmantelelement mit den entsprechenden Stegelementen in einem Stück hergestellt werden. Alternativ kann das Einsatzelement aus einzelnen Segmenten bestehen, die nachträglich zum Beispiel durch Schweissen oder geschraubte Flanschverbindungen oder durch Verspannen verbunden werden. Des Weiteren lassen sich sowohl für ein Schweissverfahren als auch für ein Gussverfahren die Aussengeometrie der Stegelemente und die Stegelementgeometrie sowie die Geometrie der Stegelementkanäle für das Wärmeträgerfluid leicht entkoppeln. So können für die Aussengeometrie der Stegelemente vorteilhafterweise rechteckige Profile verwendet werden und die Stegelementkanalgeometrie kann vorteilhafterweise als ein runder Querschnitt, das heisst insbesondere ein kreisförmiger oder ovaler Querschnitt gewählt werden. Daher können Stegelemente mit idealem Profil für die Quervermischung und/oder hoher Eigenfestigkeit für grosse maximale Fluiddrücke hergestellt werden. Es hat sich gezeigt, dass die Stegelementkanäle für das Wärmeträgerfluid in den Stegelementen vorteilhaft nach dem Giessprozess durch Erodieren und noch vorteilhafter durch Bohren hergestellt werden, sodass auch Stegelementkanäle mit kleinen Durchmessern hergestellt werden können.

Es hat sich des Weiteren gezeigt, dass mit den erfindungsgemässen Gruppen von Stegelementen und speziell mit Gruppen, in denen sich benachbarte Stegelemente kreuzen, und/oder speziell mit überlappenden Gruppen von Stegelementen eine sehr gute Wärmeübertragung und/oder Mischleistung erzeugt werden kann. Insbesondere kann die Anordnung einer zweiten Gruppe, die um 80 bis 100 Grad zur ersten Gruppe versetzt ist, für einen guten Wärmeübergang förderlich sein. Überraschenderweise hat sich auch gezeigt, dass speziell das Anbringen von zusätzlichen Teilgruppen und speziell bei viskosen Fluiden eine weitere Verbesserung des Wärmeübergangs und/oder der Mischleistung erzielbar ist.

Auch der Wärmeübergang und/oder die Mischleistung in der Nähe der Innenwand des Einsatzmantelelements ist durch den direkten Übergang der Stegelemente in das Einsatzmantelelement wesentlich verbessert, da auch an der Innenwand befindliche Grenzschichten des fliessfähigen Mediums an der Erzielung eines optimalen Wärmeübergangs oder einer homogenen Mischung beteiligt sind. Insbesondere kann nicht nur eine optimale Erneuerung der Grenzschichten zwischen fliessfähigem Medium und Einsatzmantelelement, sondern auch zwischen fliessfähigem Medium und Stegelementoberfläche erzeugt werden. Eine optimale Grenzschichterneuerung führt daher zu einer optimalen Nutzung der Wärmeaustauschfläche. Die optimale Nutzung der Wärmeaustauschfläche führt auch dazu, dass der Wärmetauscher für eine gegebene Kühl- oder Heizaufgabe mit sehr kleinem Apparatevolumen und mit sehr kleinem Druckverlust gebaut werden kann.

Dank des optimierten Wärmeübergangs zeigt der Wärmetauscher gemäss der Erfindung ein sehr enges Verweilzeitspektrum des zu heizenden oder kühlenden fliessfähigen Mediums. Dadurch können Ablagerungen oder Zersetzung von fliessfähigem Medium bestmöglich verhindert werden. Bei Kühlaufgaben, welche die Kühlung eines viskosen Fluids betreffen, wie zum Beispiel eines Polymers, kann dank der optimalen Erneuerung der Grenzschichten eine sehr niedrige Schmelzetemperatur nahe am Einfrierpunkt erreicht werden. Hierdurch wird insbesondere vermieden, dass sich verfestigtes Polymer an den Wärmeaustauschflächen ablagert. Der direkte Übergang der einzelnen Stegelemente in das Einsatzmantelelement und die Einhausung des Einsatzelementes in das Zwischenmantelelement führt zu einer sehr stabilen Konstruktion, die sich auch für die Betriebsweise mit hohen Fluidbetriebsdrücken eignet. Dadurch kann der erfindungsgemässe Wärmetauscher speziell zum Betrieb mit viskosen Fluiden sehr kompakt gebaut werden. Die Vorrichtung eignet sich grundsätzlich zum Mischen und Kühlen respektive Heizen von beliebigen fliessfähigen Medien wie Flüssigkeiten und Gasen, speziell aber für viskose und sehr viskose Fluide wie beispielsweise Polymere.

Das Mantelelement, das Zwischenmantelelement sowie das Einsatzelement können giessfähige oder schweissbare Materialien enthalten, beispielsweise können Metalle, Keramik, Kunststoffe oder Kombinationen dieser Materialien zum Einsatz kommen.

Ein Verfahren zum Betrieb eines Wärmetauschers enthält die nachfolgenden Verfahrensschritte, wobei der Wärmetauscher ein Einsatzelement und ein Mantelelement enthält, wobei das Einsatzelement zumindest ein gegenüber der Hauptströmungsrichtung in einem Winkel ungleich null angeordnetes Stegelement und ein fest mit dem Stegelement verbundenes Einsatzmantelelement umfasst, wobei das Stegelement einen Stegelementkanal enthält, der im Betriebszustand von einem Wärmeträgerfluid durchströmt wird, welches nicht in Verbindung mit dem fliessfähigen Medium steht, welches das Stegelement umströmt. Der Stegelementkanal erstreckt sich von einem ersten Ende des Stegelements zu einem zweiten Ende des Stegelements. Das Mantelelement kann einen Mantelkanal enthalten, welcher mit dem Stegelementkanal in fluidleitender Verbindung steht. Zwischen dem Einsatzelement und dem Mantelelement ist ein Zwischenmantelelement angeordnet, welches einen ersten Zwischenmantelelementkanal und einen zweiten Zwischenmantelelementkanal enthält, der vom Wärmeträgerfluid durchströmt wird, sodass das Wärmeträgerfluid vom Mantelkanal durch den ersten Zwischenmantelelementkanal in den Stegelementkanal strömt, den Stegelementkanal durchströmt und vom Stegelementkanal durch den zweiten Zwischenmantelelementkanal in den Mantelkanal strömt.

Ein Verfahren zur Herstellung eines Wärmetauschers, welcher einen Einsatzelement und ein Mantelelement enthält, wobei das Einsatzelement zumindest ein gegenüber der Hauptströmungsrichtung in einem Winkel ungleich null angeordnetes Stegelement und ein fest mit dem Stegelement verbundenes Einsatzmantelelement umfasst die nachfolgenden Verfahrensschritte. Das Stegelement und das Einsatzmantelelement werden durch ein Klebeverfahren, Lötverfahren, Gussverfahren, additives Herstellungsverfahren, ein Schweissverfahren, Klemmverfahren oder ein Einschrumpfverfahren oder Kombinationen davon hergestellt. Das Stegelement enthält einen Stegelementkanal, der durch das Gussverfahren gemeinsam mit dem Einsatzmantelelement hergestellt wird oder in einem weiteren Arbeitsschritt mittels eines Bohrverfahrens oder eines Erosionsverfahrens hergestellt wird. Ein Stegelementkanal erstreckt sich von einem ersten Ende des Stegelements zu einem zweiten Ende des Stegelements, wobei das Einsatzelement im Mantelelement positioniert wird. Das Mantelelement kann einen Mantelkanal enthalten, welcher im zusammengebauten Zustand mit dem Stegelementkanal in fluidleitender Verbindung steht. Zwischen dem Einsatzelement und dem Mantelelement wird ein Zwischenmantelelement angeordnet, welches einen ersten Zwischenmantelelementkanal und einen zweiten Zwischenmantelelementkanal enthält, wobei das Zwischenmantelelement derart im Mantelelement positioniert wird und der Einsatzelement derart im Zwischenmantelelement positioniert wird, dass das Wärmeträgerfluid vom Mantelkanal durch den ersten Zwischenmantelelementkanal in den Stegelementkanal strömen kann, den Stegelementkanal durchströmen und vom Stegelementkanal durch den zweiten Zwischenmantelelementkanal in den Mantelkanal strömen kann.

Die Verwendung eines Zwischenmantelelements hat verschiedene Vorteile. So kann das Einsatzelement wesentlich dünner und leichter hergestellt werden. Daher kann für das Einsatzelement ein anderer Werkstoff, zum Beispiel ein höherwertiger Werkstoff, verwendet werden als für das Zwischenmantelelement. Insbesondere kann das Einsatzelement einen Werkstoff enthalten, der eine hohe Wärmeleitfähigkeit oder eine hohe Beständigkeit gegen Chemikalien, beispielsweise Korrosionsbeständigkeit, aufweist. Das Einsatzelement kann einteilig zusammen mit den Stegelementen durch ein additives Herstellungsverfahren oder Gussverfahren hergestellt werden. Da die Herstellung des Einsatzelements sehr aufwendig ist, kann es als Halbfabrikat an Lager gelegt werden und das Zwischenmantelelement kann je nach Anwendungsfall und Nominaldruck auf die erforderliche Wandstärke angepasst werden. Das Mantelelement, welches das Zwischenmantelelement umgibt, kann als ein weiterer Doppelmantel ausgebildet sein, durch den das Wärmeträgerfluid im Betriebszustand strömt. Das Wärmeträgerfluid gelangt durch die Öffnungen im Mantelelement und im Zwischenmantelelement sowie im Einsatzmantelelement zu mindestens einem der Stegelemente, sodass es das oder die Stegelemente durchströmen kann.

Nachfolgend wird der erfindungsgemässe Wärmetauscher anhand einiger Ausführungsbeispiele dargestellt. Es zeigen
Fig. 1a: einen Längsschnitt durch einen Wärmetauscher nach einem ersten Ausführungsbeispiel,
Fig. 1b: einen Radialschnitt durch den Wärmetauscher gemäss Fig. 1a,
Fig. 2a: einen Längsschnitt durch einen Wärmetauscher nach einem zweiten Ausführungsbeispiel,
Fig. 2b: einen Radialschnitt durch den Wärmetauscher gemäss Fig. 2a,
Fig. 3a: einen Längsschnitt durch einen Wärmetauscher nach einem dritten Ausführungsbeispiel,
Fig. 3b: einen Radialschnitt durch den Wärmetauscher gemäss Fig. 3a,
Fig. 4a: einen Längsschnitt durch einen Wärmetauscher nach einem vierten Ausführungsbeispiel,
Fig. 4b einen Längsschnitt durch einen Wärmetauscher nach einem fünften Ausführungsbeispiel,
Fig. 4c: einen Radialschnitt durch den Wärmetauscher gemäss Fig. 4a oder Fig. 4b.

Fig. 1a zeigt einen Längsschnitt durch einen Wärmetauscher nach einem ersten Ausführungsbeispiel. Der Wärmetauscher 1 zum statischen Mischen und Wärmeaustausch gemäss Fig. 1a enthält ein Mantelelement 2 und ein Einsatzelement 3, wobei das Einsatzelement 3 im Betriebszustand im Inneren des Mantelelements 2 angeordnet ist. Das Mantelelement 2 ist als Hohlkörper ausgestaltet. Das Einsatzelement ist im Hohlkörper aufgenommen. Das Einsatzelement 3 hat eine Längsachse 4, die sich im Wesentlichen in Hauptströmungsrichtung des fliessfähigen Mediums erstreckt, welches das Mantelelement 2 im Betriebszustand durchströmt. Das Einsatzelement 3 enthält ein Einsatzmantelelement 31 und mindestens ein Stegelement 9, 10. Das Stegelement 9, 10 weist ein erstes Ende 13 und ein zweites Ende 14 auf, wobei das erste Ende 13 und das zweite Ende 14 des Stegelements 9, 10 mit dem Einsatzmantelelement 31 an verschiedenen Stellen verbunden ist. Das Stegelement 9, 10 enthält einen Stegelementkanal 11, 12. Der Stegelementkanal 11, 12 erstreckt sich vom ersten Ende 13 des Stegelements 9, 10 zum zweiten Ende 14 des Stegelements 9, 10. Das Mantelelement 2 enthält einen Mantelkanal 21, der mit dem Stegelementkanal 11, 12 in fluidleitender Verbindung steht. Zwischen dem Einsatzmantelelement 31 und dem Mantelelement 2 ist ein Zwischenmantelelement 5 angeordnet.

Fig. 1a zeigt ein erstes Stegelement 9, durch welches der Längsschnitt gelegt ist, sodass dessen Stegelementkanal 11 sichtbar ist und ein zweites Stegelement 12, welches aufgeschnitten dargestellt ist, sodass die Projektion von dessen Querschnittsfläche in der Schnittebene sichtbar ist. Diese Anordnung ist nur als beispielhaft anzusehen, das heisst der Wärmetauscher könnte auch nur ein einziges Stegelement 9 oder noch weitere Stegelemente enthalten.

Unter der Länge eines Stegelements 9 wird die Abmessung vom ersten Ende 13 bis zum zweiten Ende 14 des Stegelements 9 entlang seiner Mittenachse verstanden. Unter der Dicke des Stegelements wird die Abmessung normal zur Mittenachse von einer Kante zur gegenüberliegenden Kante verstanden. Insbesondere kann die Dicke bei rohrförmigen Stegelementen dem Durchmesser des Stegelements 9 entsprechen.

Der Stegelementkanal 11 kann am ersten Ende 13 des Stegelements 9 in einen ersten Einsatzelementmantelkanal 32 münden. Der erste Einsatzelementmantelkanal 32 verläuft durch das Einsatzmantelelement 31 von dessen Innenwand zu dessen Aussenwand. Der Einsatzelementmantelkanal 32 kann sich gemäss dem vorliegenden Ausführungsbeispiel in radialer Richtung erstrecken.

Der Stegelementkanal 11 kann am zweiten Ende 14 des Stegelements 9 in einen zweiten Einsatzelementmantelkanal 33 münden. Der zweite Einsatzelementmantelkanal 33 verläuft durch das Einsatzmantelelement 31 von dessen Innenwand zu dessen Aussenwand.

Fig. 1b zeigt einen Radialschnitt durch den Wärmetauscher 1 gemäss Fig. 1a. Der Radialschnitt ist durch den Stegelementkanal 11 gelegt, um dessen Verlauf zu verdeutlichen. Das Zwischenmantelelement 5 ist schraffiert dargestellt, die Schraffuren des Einsatzelementes 3 sowie des Mantelelements 2 sind weggelassen, um die Darstellung übersichtlich zu halten. Der vom Einsatzelement 3 eingeschlossene Raum enthält das fliessfähige Medium, beispielsweise eine Polymerschmelze. Die Stegelemente 9, 10 werden im Betriebszustand vom fliessfähigen Medium umströmt. Das fliessfähige Medium trifft auf das Stegelement 9 auf, wodurch der Strom desselben geteilt und umgelenkt wird. Der geteilte und umgelenkte Strom des fliessfähigen Mediums trifft auf das stromabwärts gelegene Stegelement 10 auf, durch welches der geteilte und umgelenkte Strom des fliessfähigen Mediums erneut geteilt und umgelenkt wird. Eine fortschreitende Teilung und Umlenkung des Stroms des fliessfähigen Mediums führt zu dessen Wärmetausch und/oder Durchmischung. Durch die Stegelementkanäle 11, 12 kann ein Wärmeträgerfluid fliessen, welches zur Erwärmung oder Kühlung des fliessfähigen Mediums dient. In der Schnittdarstellung gemäss Fig. 1b wird insbesondere für den Stegelementkanal 11 deutlich, dass von der Mantelelementkammer 23 des Mantelelements 2 eine durchgehende Verbindung zur Mantelelementkammer 22 besteht. Das Zwischenmantelelement 5 enthält einen Zwischenmantelelementkanal 51, der eine Verbindung zwischen der Mantelelementkammer 23 und dem Einsatzelementmantelkanal 32 ausbildet. An den Einsatzelementmantelkanal 32 schliesst der Stegelementkanal 11 an. An den Stegelementkanal 11 schliesst der Einsatzelementmantelkanal 33 an. Der Einsatzelementmantelkanal 33 ist über den Zwischenmantelelementkanal 52 mit der Mantelelementkammer 22 verbunden. Die Zuleitung des Wärmeträgerfluids zur Mantelelementkammer 23 und die Ableitung des Wärmeträgerfluids aus der Mantelelementkammer 22 ist hier zeichnerisch nicht dargestellt. Die Mantelelementkammer 22 ist von der Mantelelementkammer 23 durch ein erstes Trennelement 26 und ein zweites Trennelement 27 getrennt, sodass ein dem Wärmetauscher zugeführtes Wärmeträgerfluid mit einer Temperatur T1 nicht mit einem vom Wärmetauscher abgeleiteten Wärmeträgerfluid mit einer Temperatur T2 vermischt werden kann und eine effiziente Kühlung oder Erwärmung des fliessfähigen Mediums erfolgen kann.

Fig. 2a zeigt einen Längsschnitt durch einen Wärmetauscher 1 nach einem zweiten Ausführungsbeispiel. Der Wärmetauscher 1 enthält ein Einsatzelement 3, ein Zwischenmantelelement 5 und ein Mantelelement 2. Der Einsatzelement 3 umfasst eine gegenüber der Hauptströmungsrichtung in einem Winkel ungleich null angeordnete erste und zweite Gruppe 6, 7 von Stegelementen 9, 10 und einem fest mit zumindest einem Teil der Stegelemente 9, 10 verbundenen Einsatzmantelelement 31. Die Stegelemente 9, 10 enthalten Stegelementkanäle 11, 12. Diese Stegelementkanäle 11, 12 werden im Betriebszustand von einem Wärmeträgerfluid durchströmt. Das Wärmeträgerfluid steht nicht in Verbindung mit dem fliessfähigen Medium, welches die Stegelemente 9, 10 umströmt. Fig. 2a zeigt ein erstes Einsatzelement 3 und ein zweites Einsatzelement 3, die denselben Aufbau haben. Für jedes der ersten und zweiten Einsatzelemente 3 kann je ein Zwischenmantelelement 5 und ein Mantelelement 2 vorgesehen sein. Alternativ kann jedes der ersten und zweiten Einsatzelemente 3 oder die Zwischenmantelelemente 5 oder die Mantelelemente je ein einziges Bauteil ausbilden, was zeichnerisch nicht dargestellt ist. Jedes der ersten oder zweiten Einsatzelemente 3 umfasst eine erste Gruppe 6 von Stegelementen 9, 10 sowie eine zweite Gruppe 7 von Stegelementen 9, 10. In Fig. 2a sind weiteres eine erste Gruppe 16, eine zweite Gruppe 17 von Stegelementen gezeigt, die zum zweiten Einsatzelement 3 gehörig sind. Da die beiden gezeigten Einsatzelemente 3, die Zwischenmantelelemente 5 sowie die Mantelelemente 2 gleich aufgebaut sind, wurde der Übersichtlichkeit halber auf die Bezugszeichen des rechtsseitigen Einsatzelementes 3, des zugehörigen Zwischenmantelelements 5 und des Mantelelements 2 verzichtet. An diese ersten und zweiten Gruppen 6, 7, 16, 17 können weitere Gruppen von Stegelementen anschliessen, was ebenfalls zeichnerisch nicht dargestellt ist. Gemäss dem vorliegenden Ausführungsbeispiel sind alle Gruppenpaare gleich aufgebaut. Daher gilt die nachfolgende Beschreibung für die ersten Gruppen 6, 16 sowie die zweiten Gruppen 7, 17. Jede Gruppe kann eine Mehrzahl von Stegelementen umfassen. Je nach der Grösse des Raums und/oder der Breite der Stegelemente können 2 bis 20, vorzugsweise 4 bis 12 Stegelemente einer Gruppe parallel zueinander angeordnet sein.

Die erste Gruppe 6 von Stegelementen 9 erstreckt sich entlang einer gemeinsamen ersten Gruppenebene. Die Gruppenebene enthält die Längsachse eines im Inneren des Stegelements 9 verlaufenden Stegelementkanals 11, wenn der Stegelementkanal 11 derart angeordnet ist, dass seine Längsachse mit der Mittenachse des Stegelements 9 zusammenfällt. In der vorliegenden Darstellung verläuft die Gruppenebene normal zur Zeichnungsebene.

Die zweite Gruppe 7 von Stegelementen erstreckt sich entlang einer zweiten gemeinsamen Gruppenebene. Die zweite Gruppenebene ist in gleicher Weise definiert wie die erste Gruppenebene. Die ersten und zweiten Gruppenebenen kreuzen sich. In der vorliegenden Darstellung kreuzen sie sich genau auf der Längsachse 4 des Einsatzelementes 3. Ein Stegelement 9 der ersten Gruppe schliesst an ein Stegelement 10 der zweiten Gruppe an. Das Stegelement 9 ist somit kreuzweise zum Stegelement 10 angeordnet. Die Stegelemente der ersten Gruppe 6 wechseln somit mit den Stegelementen der zweiten Gruppe 7 ab. Das Stegelement 9 ist entlang seiner Längsachse geschnitten, sodass eine Hälfte des Stegelementkanals 11 sichtbar ist. Das Stegelement 10 befindet sich in Bezug auf die Zeichnungsebene hinter dem Stegelement 9. Es ist daher nicht geschnitten und der durch das Stegelement 10 verlaufende Stegelementkanal 12 ist nur mittels einer strichlierten Linie dargestellt. Der Stegelementkanal 11 des Stegelements 9 der ersten Gruppe verläuft von einem ersten Ende 13 zu einem zweiten Ende 14 des Stegelements. Der Stegelementkanal 11, 12 kann eine Querschnittsfläche in der Form eines Rundelements aufweisen. Das Rundelement kann ein Element aus der Gruppe der Kreise, Ellipsen, abgerundeten Vierecke oder Vielecke umfassen.

Gemäss einem Ausführungsbeispiel kreuzt sich die Gruppenebene der ersten Gruppe 6 mit der Gruppenebene der zweiten Gruppe 7 derart, dass eine gemeinsame Kreuzungslinie ausgebildet wird, welche einen Schnittpunkt mit der Längsachse 4 hat oder im Wesentlichen quer zur Längsachse verläuft und/oder in einer Normalebene zur Kreuzungslinie, welche die Längsachse enthält, einen minimalen Abstand zur Längsachse aufweist. Durch diese Anordnung haben die Stegelemente 9, 10 eine in Bezug auf die Schnittebene symmetrische Konfiguration, sodass der Wärmeaustausch in dem oberhalb der Längsachse gelegenen Teilbereich des Raums im Wesentlichen gleich gut erfolgt wie im unterhalb der Längsachse gelegenen Teilbereich des Raums.

Die erste und zweite Gruppenebene ist in einem Winkel von 25 bis 75 Grad zur Längsachse 4 angeordnet. In der vorliegenden Darstellung beträgt der Winkel 30 bis 60 Grad zur Längsachse 4, in vielen Fällen im Wesentlichen 45 Grad zur Längsachse 4.

Das Mantelelement 2 enthält einen Mantelkanal 21, der mehrere Mantelelementkammern 22, 23 enthalten kann. Der Mantelkanal 21 enthält eine Zuleitung 24 und eine Ableitung 25 für ein Wärmeträgerfluid. Die Zuleitung 24 kann einen Zulaufstutzen umfassen. Die Ableitung 25 kann einen Ablassstutzen umfassen. Der Mantelkanal 21 enthält einen Verteilerkanal für die Verteilung des Wärmeträgerfluids auf eine Mehrzahl von Zwischenelementkanälen 51 und einen Sammelkanal für die Zusammenführung des Wärmeträgerfluids von einer Mehrzahl an Zwischenelementkanälen 52. Beispielsweise steht je ein Zwischenmantelelementkanal 51 und je ein Zwischenmantelelementkanal 52 mit je einem Einsatzelementmantelkanal 32 bzw. einem Einsatzelementmantelkanal 33 mit dem ersten und zweiten Ende 13, 14 des Stegelements in fluidleitender Verbindung. Für jedes der Stegelemente 9, 10, das einen Stegelementkanal 11, 12 enthält, bildet der Einsatzelementmantelkanal 32 einen Zuleitungskanal aus, welcher das Wärmeträgerfluid dem entsprechenden Stegelementkanal 11, 12 im Stegelement 9, 10 zuführt und der Einsatzelementmantelkanal 33 bildet einen Ableitungskanal aus, welcher das Wärmeträgerfluid vom Stegelementkanal 11, 12 im entsprechenden Stegelement 9, 10 in den Zwischenmantelelementkanal 52 und die Mantelelementkammer 23 leitet. In Fig. 2a ist das Stegelement 9 der Gruppe 6 bzw. 16 jeweils geschnitten dargestellt, die Stegelemente 10 der Gruppe 7 bzw. 17 liegen in der Zeichnungsebene dahinter. Die Stegelementkanäle 12 in diesen Stegelementen 10 sind nicht sichtbar, sie sind mit strichlierten Linien eingezeichnet.

Der Übergang des Stegelementkanals 11, 12 von zumindest einem der ersten und zweiten Enden 13, 14 des Stegelements 9, 10 zu dem jeweils korrespondierenden Einsatzelementmantelkanal 32, 33 im Einsatzmantelelement 31 des Einsatzelementes 3 erfolgt spaltfrei. Die Stegelemente 9, 10 des Einsatzelementes 3 können demnach als ein einziges Bauteil ausgebildet sein, welches beispielsweise durch ein Schweissverfahren, ein Schrumpfverfahren oder durch ein Gussverfahren oder additives Herstellungsverfahren herstellbar ist.

Damit die Stegelemente 9, 10 und die entsprechenden Stegelementkanäle 11, 12 insbesondere im Gussverfahren fehlerfrei, insbesondere lunkerfrei, hergestellt werden können, und zur Optimierung der Strömung des fliessfähigen Mediums ausserhalb der Stegelemente oder auch zur Optimierung der Strömung des Wärmeträgerfluids in den Stegelementkanälen 11, 12 sowie den Einsatzmantelkanälen 32, 33 können die Übergänge vom Einsatzmantelelement 31 zum Stegelementkanal 11, 12 mit Rundungen versehen sein, was zeichnerisch nicht dargestellt ist. Jede der Rundungen kann insbesondere einen Radius von mindestens 0.5 mm bis 10 mm aufweisen.

Es können beliebig viele Gruppen 6, 7, 16, 17 von Stegelementen in Hauptströmungsrichtung gesehen hintereinander angeordnet werden. Das Einsatzelement 3 kann auch nur aus einer ersten Gruppe 6 und einer zweiten Gruppe 7 von Stegelementen bestehen. Daher werden in der Beschreibung die erste Gruppe 6 und die zweite Gruppe 7 stellvertretend für eine Mehrzahl weiterer gleichartiger erster oder zweiter Gruppen angesehen. Wie viele Gruppenpaare im Einzelfall vorgesehen sind, hängt von der konkreten Wärmeaustausch- und/oder Mischaufgabe ab. Das heisst, wenn in den folgenden Unterlagen nur die erste und die zweite Gruppe beschrieben sind, kann daraus nicht abgeleitet werden, dass nur dieses besondere Ausführungsbeispiel offenbart ist, vielmehr sollen Ausführungsbeispiele mit einer Mehrzahl von Gruppenpaaren, wobei jedes dieser Gruppenpaare aus je einer ersten und einer zweiten Gruppe besteht, von dieser Beschreibung mit erfasst sein. Der Einfachheit halber wird die Beschreibung auf eines der Gruppenpaare beschränkt.

Jede der Gruppen kann den gleichen Aufbau wie die vorhergehende Gruppe aufweisen, der Aufbau benachbarter Gruppen kann sich auch voneinander unterscheiden. Jedes der in Fig. 1a bis Fig. 4c gezeigten Ausführungsbeispiele kann mit jedem anderen Ausführungsbeispiel beliebig kombiniert werden.

Es können auch zumindest teilweise Gruppen verwendet werden, deren Stegelemente keinen Stegelementkanal enthalten. Des Weiteren können Stegelemente vorgesehen sein, die Teilgruppen ausbilden. Ein Stegelement einer derartigen Teilgruppe kann sich beispielsweise nur vom Einsatzmantelelement 31 bis zur Längsachse 4 erstrecken, was zeichnerisch nicht dargestellt ist. Derartige Teilgruppen können insbesondere am Anfang oder Ende des Einsatzelementes 3 ausgebildet sein. Teilgruppen können insbesondere zur Vermeidung von Lücken, dienen, die auftreten, wenn mehrere Wärmetauscher in Serie angeordnet werden. Wenn eine derartige Lücke bestehen bleibt, werden dem fliessfähigen Medium weniger Umlenkungsmöglichkeiten geboten und demzufolge kann sich der Wärmetausch verschlechtern oder verringern.

Nach einer Variante können die das Ende des Einsatzelementes ausbildenden Teilgruppen auch Stegelementkanäle enthalten.

Die Stegelementkanäle 11, 12 verlaufen im Inneren der Stegelemente 9, 10, sodass keine Verbindung zwischen den Stegelementkanälen im Inneren der Stegelemente und dem Raum, welcher die Stegelemente umgibt, besteht. Der Raum enthält im Betriebszustand das fliessfähige Medium.

Die hintereinander angeordneten Gruppen können derart angeordnet sein, dass sie überlappen, um so viel aktive Wärmeaustauschfläche wie möglich in dem vom Mantelelement 2 gebildeten Volumen bereitzustellen. Unter Überlappen ist zu verstehen, dass mindestens ein Teil der Stegelemente einer ersten Gruppe und ein Teil der Stegelemente einer nachfolgenden Gruppe und/oder ein Teil der Stegelemente einer vorhergehenden Gruppe im gleichen in Hauptströmungsrichtung gesehenen Rohrabschnitt angeordnet sind. Die Projektion der Länge des Stegelements auf die Längsachse ergibt eine Länge L1 und die Projektion des überlappenden Teils der Stegelemente der benachbarten Gruppe auf die Längsachse ergibt eine Länge L2, wobei L2 kleiner als L1 ist und L2 grösser 0 ist. Der betrachtete Rohrabschnitt wird dabei so definiert, dass er die Länge L1 aufweist, das heisst das Hüllvolumen des zentral angeordneten Stegelements 9 darstellt. Das Hüllvolumen ist bei einem zylinderförmigen Mantelelement mit kreisförmigem Querschnitt ein Hüllzylinder, bei einem Mantelelement mit rechteckigem oder vieleckigem Querschnitt ein Hüllquader.

Fig. 2b zeigt einen Radialschnitt durch den statischen Mischer 1 gemäss Fig. 2a. Der Radialschnitt ist gemäss diesem Ausführungsbeispiel nicht durch den Stegelementkanal 11 gelegt, da dessen Verlauf dem in Fig. 1b dargestellten Verlauf entsprechen würde. Das Zwischenmantelelement 5 ist schraffiert dargestellt, die Schraffuren des Einsatzelementes 3 sowie des Mantelelements 2 sind weggelassen, um die Darstellung übersichtlich zu halten. Gleiche Teile werden in dieser Fig. 2b gleich bezeichnet und nicht mehr beschrieben, soweit die Beschreibung bereits in Zusammenhang mit Fig. 1a, 1b oder Fig. 2a vorgenommen worden ist. Fig. 2b zeigt ein zu der Gruppe 6 gehöriges Stegelement 9 sowie zwei zu der Gruppe 7 zugehörige Stegelemente 10. Die Gruppe 6 enthält gemäss der vorliegenden Darstellung zwei weitere Stegelemente mit Stegelementkanälen.

Im linksseitigen Teil der Fig. 2b verlaufen die meisten Einsatzmantelkanäle 32, 33 in im Wesentlichen radialer Richtung, was mittels strichlierter Linien verdeutlicht ist. Auch die meisten Zwischenmantelelementkanäle 51, 52 verlaufen in im Wesentlichen radialer Richtung.

Im rechtsseitigen Teil der Fig. 2b verlaufen die Einsatzmantelkanäle 32, 33 in Richtung der Längsachse des Stegelements, was mittels strichlierter Linien verdeutlicht ist. Auch die Zwischenmantelelementkanäle 51, 52 verlaufen in im Wesentlichen parallel zur Längsachse des Stegelements.

Fig. 3a zeigt einen Längsschnitt durch einen Wärmetauscher 1 nach einem dritten Ausführungsbeispiel, wobei Fig. 3a zwei Varianten des Wärmetauschers 1 zeigt. Der Wärmetauscher 1 zum statischen Mischen und Wärmeaustausch gemäss Fig. 3a enthält ein Mantelelement 2 und ein Einsatzelement 3, wobei das Einsatzelement 3 im Betriebszustand im Inneren des Mantelelements 2 angeordnet ist. Das Einsatzelement 3 unterscheidet sich dahingehend von den vorherigen Ausführungsbeispielen, dass der Stegelementkanal 11 des Stegelements 9 knickfrei ausgebildet ist. Die Längsachse des Stegelementkanals 11 fällt mit der Längsachse der Einsatzmantelkanäle 32, 33 zusammen. Das Wärmeträgerfluid kann den Einsatzelement 3 somit ohne Umlenkung durchströmen. Gemäss einer ersten Variante fällt auch die Längsachse des Zwischenmantelelementkanals 51 mit der Längsachse des Stegelements 9 zusammen. Der Zwischenmantelelementkanal 51 bildet somit die Fortsetzung des Einsatzelementmantelkanals 32 aus.

Gemäss einer zweiten Variante erstreckt sich die Längsachse des Zwischenmantelelementkanals 52 in im Wesentlichen radialer Richtung. Daher wird zwischen dem Einsatzelementmantelkanal 32 und dem Zwischenmantelelementkanal 52 ein Knick ausgebildet, was auf der unteren Seite der Fig. 3a dargestellt ist.

Das Stegelement 9 und das Stegelement 10 sind gemäss dieser Variante in einem Winkel von ungleich 90 Grad zueinander angeordnet, was in Fig. 3b sichtbar ist.

Fig. 4a zeigt einen Längsschnitt durch einen Wärmetauscher 1 nach einem vierten Ausführungsbeispiel. Die Stegelemente 9, 10 des Einsatzelementes 3 sind im Wesentlichen in Radialrichtung angeordnet, das heisst die Längsachse der Stegelemente 9, 10 erstreckt sich in einem Winkel von 90 Grad zu der Längsachse 4. Die Stegelemente 9, 10 können einen kreisförmigen oder ovalen Querschnitt aufweisen.

Fig. 4b zeigt einen Längsschnitt durch einen Wärmetauscher 1 nach einem fünften Ausführungsbeispiel, welcher sich vom Wärmetauscher 1 gemäss dem in Fig. 4a gezeigten Ausführungsbeispiel dahingehend unterscheidet, dass zumindest eines der Stegelemente 9, 10 eine rechteckige Querschnittsfläche aufweist.

Ein erstes Einsatzelement 3 gemäss Fig. 4a oder jedem der vorherigen Ausführungsbeispiele kann mit einem zweiten Einsatzelement gemäss Fig. 4b oder jedem der vorherigen Ausführungsbeispiele kombiniert werden. Das oder die Mantelelemente 2 und das oder die Zwischenmantelelemente 5 können gleich ausgebildet sein. Sie werden hintereinander entlang der Längsachse 4 angeordnet, um einen Wärmetauscher grösserer Baulänge und mit verbessertem Wirkungsgrad bereitzustellen.

Das erste Mantelelement 2 und/oder der erste Einsatzelement 3 können in Bezug auf das zweite Mantelelement 2 und das zweite Einsatzelement 3 um einen Winkel von 20 Grad bis 90 Grad gedreht sein. Die Zufuhr von Wärmeträgerfluid zum Mischraum erfolgt über eine nicht dargestellte erste Zuleitung und dessen Abfuhr über eine nicht dargestellte erste Ableitung. Weil das zweite Mantelelement 2 und/oder der zweite Einsatzelement 3 in seiner Gesamtheit um einen Winkel von 20 Grad bis 90 Grad zum ersten Mantelelement 2 verdreht ist, können auch der zweite Zulauf und der zweite Ablauf um einen Winkel von 20 Grad bis 90 Grad verdreht sein.

Fig. 4c zeigt einen Radialschnitt durch den Wärmetauscher gemäss Fig. 4a oder Fig. 4b, wobei der Radialschnitt sich nicht von der Darstellung gemäss Fig. 1b unterscheidet, sodass auf die Beschreibung zu Fig. 1b verwiesen werden kann.

Die Anordnung der Stegelemente zueinander kann in beliebigen Winkeln erfolgen. Stegelemente beliebiger Querschnittsfläche können miteinander in einem Einsatzelement 3 kombiniert werden. Insbesondere kann sich auch jedes Stegelement 9 einer Gruppe 6 von den anderen Stegelementen derselben Gruppe unterscheiden. Insbesondere kann sich jedes Stegelement 10 einer Gruppe 7 den anderen Stegelementen derselben Gruppe unterscheiden. Auch die Stegelemente der Gruppe 6 können sich von den Stegelementen der Gruppe 7 unterscheiden.

Eine Mehrzahl gleichartiger oder unterschiedlicher Stegelemente 9 kann entlang der ersten Gruppenebene angeordnet sein. Eine Mehrzahl gleichartiger oder unterschiedlicher Stegelemente 10 kann entlang der zweiten Gruppenebene angeordnet sein. Der Winkel, welchen die dargestellte Schnittlinie der ersten Gruppenebene in der Zeichnungsebene gemäss einer der Fig. 1a, 2a, 3a, 4a mit der Längsachse 4 einschliesst, kann sich von dem Winkel unterscheiden, welchen die dargestellte Schnittlinie der zweiten Gruppenebene in der Zeichnungsebene mit der Längsachse 4 einschliesst. Auch die Stegbreiten der Stegelemente der ersten Gruppe 6 können sich untereinander und/oder von den Stegbreiten der Stegelemente der zweiten Gruppe 7 unterscheiden.

Benachbarte Gruppen können wahlweise parallele Gruppenebenen aufweisen oder auch unterschiedliche Winkel zur Längsachse 4 einschliessen.

Gemäss einer weiteren nicht dargestellten Variante können sich mehr als zwei Gruppen kreuzen und auch über gemeinsame Verbindungselemente untereinander verbunden sein. Die Verbindungselemente können beispielsweise Querstege umfassen. Ein Stegelement kann auch aus einer Mehrzahl von Stegelementabschnitten bestehen. Beispielsweise können benachbarte Stegelementabschnitte einen Winkel zueinander einschliessen. Es wäre auch möglich, dass der erste Stegelementabschnitt und der zweite Stegelementabschnitt über einen gekrümmten Abschnitt miteinander verbunden sind, wobei auch diese Variante zeichnerisch nicht dargestellt ist.

Die Erfindung ist nicht auf die vorliegenden Ausführungsbeispiele beschränkt. Die Stegelemente können sich in ihrer Anzahl und in ihren Abmessungen unterscheiden. Des Weiteren kann sich die Anzahl der Stegelementkanäle in den Stegelementen je nach dem geforderten Wärmebedarf für die Wärmeübertragung unterscheiden. Auch können die Neigungswinkel, den die Gruppen zur Längsachse einschliessen, je nach Anwendung variieren. Es können auch mehr als zwei Einsatzelemente hintereinander angeordnet werden.

Für den Fachmann ist offensichtlich, dass viele weitere Modifikationen zusätzlich zu den beschriebenen Ausführungsbeispielen möglich sind, ohne vom erfinderischen Konzept abzuweichen. Der Gegenstand der Erfindung wird somit durch die vorangehende Beschreibung nicht eingeschränkt und ist durch den Schutzbereich bestimmt, der durch die Ansprüche festgelegt ist. Für die Interpretation der Ansprüche oder der Beschreibung ist die breitest mögliche Lesart der Ansprüche massgeblich. Insbesondere sollen die Begriffe "enthalten" oder "beinhalten" derart interpretiert werden, dass sie sich auf Elemente, Komponenten oder Schritte in einer nicht-ausschliesslichen Bedeutung beziehen, wodurch angedeutet werden soll, dass die Elemente, Komponenten oder Schritte vorhanden sein können oder genutzt werden können, dass sie mit anderen Elementen, Komponenten oder Schritten kombiniert werden können, die nicht explizit erwähnt sind. Wenn die Ansprüche sich auf ein Element oder eine Komponente aus einer Gruppe beziehen, die aus A, B, C... N Elementen oder Komponenten bestehen kann, soll diese Formulierung derart interpretiert werden, dass nur ein einziges Element dieser Gruppe erforderlich ist, und nicht eine Kombination von A und N, B und N oder irgendeiner anderen Kombination von zwei oder mehr Elementen oder Komponenten dieser Gruppe.

## Patentansprüche

1. Wärmetauscher (1), enthaltend ein Mantelelement (2) und ein Einsatzelement (3), wobei das Einsatzelement (3) im Betriebszustand im Inneren des Mantelelements (2) angeordnet ist, wobei das Einsatzelement (3) eine Längsachse (4) hat, wobei das Einsatzelement (3) ein Einsatzmantelelement (31) und mindestens ein Stegelement (9, 10) enthält, wobei das Stegelement (9, 10) in einem Winkel von 25 bis 75 Grad zur Längsachse (4) angeordnet ist, das Stegelement (9, 10) ein erstes Ende (13) und ein zweites Ende (14) aufweist, wobei das erste Ende (13) und das zweite Ende (14) des Stegelements (9, 10) mit dem Einsatzmantelelement (31) an verschiedenen Stellen verbunden ist, wobei das Stegelement (9, 10) einen Stegelementkanal (11,12) enthält, wobei der Stegelementkanal (11, 12) sich vom ersten Ende (13) des Stegelements (9, 10) zum zweiten Ende (14) des Stegelements (9, 10) erstreckt, **dadurch gekennzeichnet, dass** das Einsatzmantelelement (31) einen Einsatzelementmantelkanal (32, 33) enthält, der mit einem der Stegelementkanäle (11, 12) fluidleitend verbunden ist, wobei zwischen dem Einsatzmantelelement (31) und dem Mantelelement (2) ein Zwischenmantelelement (5) angeordnet ist, wobei der Einsatzelementmantelkanal (32, 33) mit einem Zwischenmantelelementkanal (51, 52) fluidleitend verbunden ist.

2. Der Wärmetauscher (1) nach Anspruch 1, wobei das Einsatzmantelelement (31) eine mittlere Wandstärke aufweist, die kleiner als die mittlere Wandstärke des Zwischenmantelelements (5) ist.

3. Der Wärmetauscher (1) nach einem der Ansprüche 1 oder 2, wobei das Einsatzmantelelement (31) und das Zwischenmantelelement (5) zumindest teilweise aneinander anliegend angeordnet sind.

4. Der Wärmetauscher (1) nach einem der Ansprüche 1 bis 3, wobei das Mantelelement (2) einen Mantelkanal (21) enthält, der mit dem Stegelementkanal (11, 12) in fluidleitender Verbindung steht, wobei der Mantelkanal (21) ein Wärmeträgerfluid enthalten kann.

5. Der Wärmetauscher (1) nach Anspruch 4, wobei der Mantelkanal (21) eine Mehrzahl von Mantelelementkammern (22, 23) enthält.

6. Der Wärmetauscher (1) nach einem der vorhergehenden Ansprüche, wobei die Stegelemente (9, 10) mit dem Einsatzmantelelement (31) durch zumindest eines der Verfahren aus der Gruppe bestehend aus Kleben, Löten, Giessen, einem additiven Herstellungsverfahren, Schweissen, Klemmen, Einschrumpfen verbunden sind.

7. Der Wärmetauscher (1) nach einem der vorhergehenden Ansprüche, wobei das Einsatzmantelelement (31) und die Stegelemente (9, 10) einteilig ausgebildet sind.

8. Der Wärmetauscher (1) nach einem der vorhergehenden Ansprüche, wobei das Einsatzelement (3) und das Zwischenmantelelement (5) unterschiedliche Werkstoffe enthalten.

9. Der Wärmetauscher (1) nach einem der vorhergehenden Ansprüche, wobei die Wandstärken des Einsatzelements (3) und des Zwischenmantelelements (5) zusammen mindestens 10 mm betragen.

10. Der Wärmetauscher (1) nach einem der vorhergehenden Ansprüche, wobei der Mantelkanal (21) eine Zuleitung (24) für ein Wärmeträgerfluid und eine Ableitung (25) für das Wärmeträgerfluid enthält oder wobei jede der Mantelelementkammern (22, 23) entweder die Zuleitung (24) oder die Ableitung (25) für das Wärmeträgerfluid enthält oder wobei jede der Zuleitungen (24) oder Ableitungen (25) mit mindestens je einem Zwischenmantelelementkanal (51, 52) verbunden ist.

11. Der Wärmetauscher (1) nach einem der vorhergehenden Ansprüche, wobei eine Mantelelementkammer (22, 23) als ein Wärmeträgerfluidverteiler ausgebildet ist, wenn die Mantelelementkammer (22, 23) eine Zuleitung (24) enthält oder wobei eine Mantelelementkammer (22, 23) als ein Wärmeträgerfluidsammler ausgebildet ist, wenn die Mantelelementkammer (22, 23) eine Ableitung (25) enthält.

12. Verfahren zum Betrieb eines Wärmetauschers, welcher ein Einsatzelement (3) und ein Mantelelement (2) enthält, wobei das Einsatzelement (3) eine Längsachse (4) hat, wobei das Einsatzelement (3) ein Einsatzmantelelement (31) und mindestens ein Stegelement (9, 10) enthält, wobei das Einsatzelement zumindest ein gegenüber der Hauptströmungsrichtung in einem Winkel von 25 bis 75 Grad zur Längsachse (4) angeordnetes Stegelement (9, 10) und ein fest mit dem Stegelement (9, 10) verbundenes Einsatzmantelelement (31) umfasst, wobei das Stegelement (9, 10) einen Stegelementkanal (11, 12) enthält, der im Betriebszustand von einem Wärmeträgerfluid durchströmt wird, welches nicht in Verbindung mit dem fliessfähigen Medium steht, welches das Stegelement (9, 10) umströmt, wobei der Stegelementkanal (11, 12) sich von einem ersten Ende (13) des Stegelements (9, 10) zu einem zweiten Ende (14) des Stegelements (9, 10) erstreckt, **dadurch gekennzeichnet, dass** das Einsatzmantelelement (31) einen Einsatzelementmantelkanal (32, 33) enthält, der mit einem der Stegelementkanäle (11, 12) fluidleitend verbunden ist, wobei zwischen dem Einsatzelement (3) und dem Mantelelement (2) ein Zwischenmantelelement (5) angeordnet ist, welches einen ersten Zwischenmantelelementkanal (51) und einen zweiten Zwischenmantelelementkanal (52) enthält, der vom Wärmeträgerfluid durchströmt wird, sodass der Einsatzelementmantelkanal (32, 33) mit dem ersten und zweiten Zwischenmantelelementkanal (51, 52) fluidleitend verbunden ist, sodass das Wärmeträgerfluid von einem Mantelkanal (21) durch den ersten Zwischenmantelelementkanal (51) in den Stegelementkanal (11, 12) strömt, den Stegelementkanal (11, 12) durchströmt und vom Stegelementkanal (11, 12) durch den zweiten Zwischenmantelelementkanal (52) in den Mantelkanal (21) strömt.

13. Verfahren zur Herstellung eines Wärmetauschers, welcher ein Einsatzelement (3) und ein Mantelelement (2) enthält, wobei das Einsatzelement (3) zumindest ein gegenüber der Hauptströmungsrichtung in einem Winkel von 25 bis 75 Grad zur Längsachse (4) angeordnetes Stegelement (9, 10) und ein fest mit dem Stegelement (9, 10) verbundenes Einsatzmantelelement (31) umfasst, wobei das Stegelement (9, 10) und das Einsatzmantelelement (31) durch ein Klebeverfahren, Lötverfahren, Gussverfahren, additives Herstellungsverfahren, Schweissverfahren, Klemmverfahren oder ein Einschrumpfverfahren hergestellt werden, wobei das Stegelement (9, 10) einen Stegelementkanal (11, 12) enthält, der durch das Gussverfahren gemeinsam mit dem Einsatzmantelelement (31) hergestellt wird oder in einem weiteren Arbeitsschritt mittels eines Bohrverfahrens oder eines Erosionsverfahrens hergestellt wird, wobei der Stegelementkanal (11, 12) sich von einem ersten Ende (13) des Stegelements (9, 10) zu einem zweiten Ende (14) des Stegelements (9,10) erstreckt, **dadurch gekennzeichnet, dass** das Einsatzmantelelement (31) einen Einsatzelementmantelkanal (32, 33) enthält, der mit einem der Stegelementkanäle (11, 12) fluidleitend verbunden ist, wobei das Einsatzelement (3) im Mantelelement (3) positioniert wird, wobei zwischen dem Einsatzelement (3) und dem Mantelelement (2) ein Zwischenmantelelement (5) angeordnet wird, welches einen ersten Zwischenmantelelementkanal (51) und einen zweiten Zwischenmantelelementkanal (52) enthält, wobei der Einsatzelementmantelkanal (32, 33) mit dem ersten und zweiten Zwischenmantelelementkanal (51, 52) fluidleitend verbunden ist, wobei das Zwischenmantelelement (5) derart im Mantelelement (2) positioniert wird und das Einsatzelement (3) derart im Zwischenmantelelement (5) positioniert wird, dass das Wärmeträgerfluid von einem Mantelkanal (21) durch den ersten Zwischenmantelelementkanal (51) in den Stegelementkanal (11, 12) strömen kann, den Stegelementkanal (11, 12) durchströmen und vom Stegelementkanal (11, 12) durch den zweiten Zwischenmantelelementkanal (52) in den Mantelkanal (21) strömen kann.

## Claims

1. A heat exchanger (1) comprising a jacket element (2) and an insert element (3), wherein the insert element (3) is arranged in the operating state inside the jacket element (2), wherein the insert element (3) has a longitudinal axis (4), wherein the insert element (3) includes an insert jacket element (31) and at least one web element (9, 10), arranged in an angle of 25 degrees up to and including 75 degrees with respect to the longitudinal axis (4), the web element (9, 10) having a first end (13) and a second end (14), the first end (13) and the second end (14) of the web element (9, 10) being connected to the insert jacket element (31) at different locations, the web element (9, 10) comprising a web element channel (11, 12), the web element channel (11, 12) extending from the first end (13) of the web element (9, 10) to the second end (14) of the web element (9, 10), **characterized in that** the insert jacket element (31) includes an insert jacket channel (32, 33) which is fluid-conductively connected to one of the web element channels (11, 12), wherein an intermediate jacket element (5) is arranged between the insert jacket element (31) and the jacket element (2), wherein the insert jacket channel (32, 33) is fluidly connected to an intermediate jacket element channel (51, 52).

2. The heat exchanger (1) of claim 1, wherein the insert jacket element (31) has an average wall thickness which is smaller than the mean wall thickness of the intermediate jacket element (5).

3. The heat exchanger (1) of one of claims 1 or 2, wherein the insert jacket element (31) and the intermediate jacket element (5) are arranged at least partially adjacent to each other.

4. The heat exchanger (1) of one of claims 1 to 3, wherein the jacket element (2) includes a jacket channel (21) which is in fluid communication with the web element channel (11, 12), wherein the jacket channel (21) may contain a heat transfer fluid.

5. The heat exchanger (1) of claim 4, wherein the jacket channel (21) includes a plurality of jacket element chambers (22, 23).

6. The heat exchanger (1) of one of the preceding claims, wherein the web elements (9, 10) are connected to the insert jacket element (31) by at least one of the methods from the group consisting of gluing, soldering, casting, an additive manufacturing process, welding, clamping, shrink-fitting.

7. The heat exchanger (1) of one of the preceding claims, wherein the insert jacket element (31) and the web elements (9, 10) are integrally formed.

8. The heat exchanger (1) of one of the preceding claims, wherein the insert element (31) and the intermediate jacket element (5) contain different materials.

9. The heat exchanger (1) of one of the preceding claims, wherein the wall thicknesses of the insert element (31) and the intermediate jacket element (5) together amount to at least 10 mm.

10. The heat exchanger (1) of one of the preceding claims, wherein the jacket channel (21) includes a supply line (24) for a heat transfer fluid and a discharge line (25) for the heat transfer fluid or wherein each of the jacket element chambers (22, 23) contains either the supply line (24) or the discharge line (25) for the heat transfer fluid or wherein each of the supply lines (24) or discharge lines (25) is connected to at least one of each intermediate jacket element channels (51, 52).

11. The heat exchanger (1) of one of the preceding claims, wherein a jacket element chamber (22, 23) is designed as a heat transfer fluid distributor, when the jacket element chamber (22, 23) contains a supply line (24) or wherein a jacket element chamber (22, 23) is formed as a heat transfer fluid collector when the jacket element chamber (22, 23) contains a discharge line (25).

12. A method for operating a heat exchanger, which contains an insert element (3) and a jacket element (2), wherein the insert element (3) has a longitudinal axis (4), wherein the insert element (3) comprises an insert jacket element (31) and at least one web element (9, 10), wherein the insert element comprises a web element (9, 10) arranged at an angle of 25 up to and including 75 degrees to the longitudinal axis (4) with respect to the main flow direction and an insert jacket element (31) fixedly connected to the web element (9, 10), wherein the web element (9, 10) contains a web element channel (11, 12), which is flowed through by a heat transfer fluid in the operating state, which is not in communication with the flowable medium, which flows around the web element (9, 10), wherein the web element channel (11, 12) extends from a first end (13) of the web element (9, 10) to a second end (14) of the web element (9, 10), **characterized in that** the insert jacket element (31) includes an insert jacket channel (32, 33) which is fluid-conductively connected to one of the web element channels (11, 12), wherein an intermediate jacket element (5) is arranged between the insert element (3) and the jacket element (2), wherein the intermediate jacket element (5) contains a first intermediate jacket element channel (51) and a second intermediate jacket element channel (52), which is flowed through by the heat transfer fluid, such that the insert jacket channel (32, 33) is fluidly connected to the first and second intermediate jacket element channel (51, 52) so that the heat transfer fluid flows from the jacket channel (21) through the first intermediate jacket element channel (51) in the web element channel (11, 12) and flows through the web element channel (11, 12) and flows from the web element channel (11, 12) through the second intermediate jacket element channel (52) into the jacket channel (21).

13. A method for producing a heat exchanger, which comprises an insert element (3) and a jacket element (2), wherein the insert element (3) comprises a web element (9, 10) arranged at an angle of 25 up to and including 75 degrees to a longitudinal axis (4) with respect to the main flow direction and an insert jacket element (31) fixedly connected to the web element (9, 10), wherein the web element (9, 10) and the insert jacket element (31) are manufactured by a method from the group consisting of gluing, soldering, casting, an additive manufacturing method, welding method, a clamping method or a shrink-fitting method, wherein the web element (9, 10) comprises a web element channel (11, 12) which is produced by the casting method together with the insert jacket element (31) or produced in a further step by means of a drilling method or an erosion method, wherein the web element channel (11, 12) extends from a first end (13) of the web element (9, 10) to a second end (14) of the web element (9,10), **characterized in that** that the insert jacket element (31) includes an insert jacket channel (32, 33) which is fluid-conductively connected to one of the web element channels (11, 12), wherein the insert element (3) is positioned in the jacket element (3), wherein an intermediate jacket element (5) is arranged between the insert element (3) and the jacket element (2), which includes a first intermediate jacket element channel (51) and a second intermediate jacket element channel (52), wherein the insert jacket channel (32, 33) is fluidly connected to the first and second intermediate jacket channel (51, 52), wherein the intermediate jacket element (5) is positioned in the jacket element (2) and the insert element (3) is positioned in the intermediate jacket element (5) such that the heat transfer fluid can flow through the jacket channel (21) to the first intermediate jacket element channel (51), into the web element channel (11, 12) and can flow through the web element channel (11, 12) and from the web element channel (11, 12) through the second intermediate jacket element channel (52) into the jacket channel (21).

## Revendications

1. Echangeur de chaleur (1), comprenant un élément d'enveloppe (2) et un élément d'insertion (3), l'élément d'insertion (3) étant disposé à l'état de fonctionnement à l'intérieur de l'élément d'enveloppe (2), en ce que l'élément d'insertion (3) a un axe longitudinal (4), en ce que l'élément d'insertion (3) contient un élément de boîtier d'insert (31) et au moins un élément ailette (9, 10), l'élément ailette (9, 10) étant disposé à un angle de 25 à 75 degrés par rapport à l'axe longitudinal (4), en ce que l'élément ailette (9, 10) a une première extrémité (13) et une seconde extrémité (14), la première extrémité (13) et la seconde extrémité (14) de l'élément ailette (9, 10) étant connecté à l'élément de boîtier d'insert (31) en différents points, en ce que l'élément ailette (9, 10) contient un canal d'élément ailette (11, 12), le canal d'élément ailette (11, 12) s'étendant de la première extrémité (13) de l'élément ailette (9, 10) à la seconde extrémité (14) de l'élément ailette (9, 10), **caractérisé en ce que** l'élément de boîtier d'insert (31) contient un canal de boîtier d'élément d'insert (32, 33), qui est raccordé de manière fluide à l'un des canaux d'élément ailette (11, 12), **en ce qu'**un élément d'enveloppe intermédiaire (5) est disposé entre l'élément de boîtier d'insert (31) et l'élément d'enveloppe (2), **en ce que** le canal de boîtier d'élément d'insert (32, 33) est raccordé de manière fluide avec un canal d'élément d'enveloppe intermédiaire (51, 52).

2. Echangeur de chaleur (1) selon la revendication 1, dans lequel l'élément de boîtier d'insert (31) a une épaisseur de paroi moyenne qui est inférieure à l'épaisseur de paroi moyenne de l'élément d'enveloppe intermédiaire (5).

3. Echangeur de chaleur (1) selon l'une des revendications 1 ou 2, dans lequel l'élément de boîtier d'insert (31) et l'élément d'enveloppe intermédiaire (5) sont disposés au moins partiellement adjacents l'un à l'autre.

4. Echangeur de chaleur (1) selon l'une des revendications 1 à 3, dans lequel l'élément d'enveloppe (2) contient un canal d'enveloppe (21) qui est en liaison conductrice de fluide avec le canal d'élément ailette (11, 12), en ce que le canal d'enveloppe (21) peut contenir un fluide caloporteur.

5. Echangeur de chaleur (1) selon la revendication 4, dans lequel le canal d'enveloppe (21) contient une pluralité de chambres d'éléments d'enveloppe (22, 23).

6. Echangeur de chaleur (1) selon l'une quelconque des revendications précédentes, dans lequel les éléments d'ailette (9, 10) sont connectés avec l'élément de boîtier d'insert (31) par au moins l'un des procédés du groupe consistant en collage, brasage, moulage, une méthode de fabrication additive, soudage, serrage, frettage.

7. Echangeur de chaleur (1) selon l'une quelconque des revendications précédentes, dans lequel l'élément de boîtier d'insert (31) et les éléments d'ailette (9, 10) sont formés d'une seule pièce.

8. Echangeur de chaleur (1) selon l'une quelconque des revendications précédentes, dans lequel l'élément d'insertion (3) et l'élément d'enveloppe intermédiaire (5) contiennent des matériaux différents.

9. Echangeur de chaleur (1) selon l'une quelconque des revendications précédentes, dans lequel les épaisseurs de paroi de l'élément d'insertion (3) et de l'élément d'enveloppe intermédiaire (5) s'élèvent ensemble à au moins 10 mm.

10. Echangeur de chaleur (1) selon l'une quelconque des revendications précédentes, en ce que le canal d'enveloppe (21) contient une conduite d'alimentation (24) pour un fluide caloporteur et une conduite d'évacuation (25) pour le fluide caloporteur ou en ce que chacune des chambres d'élément d'enveloppe (22, 23) contient soit la conduite d'alimentation (24) soit la conduite d'évacuation (25) pour le fluide caloporteur ou en ce que chacune des conduites d'alimentation (24) ou des conduites d'évacuation (25) est connectée à en au moins un canal d'élément d'enveloppe intermédiaire (51, 52).

11. Echangeur de chaleur (1) selon l'une quelconque des revendications précédentes, dans lequel une chambre d'élément d'enveloppe (22, 23) est conçue comme un distributeur de fluide caloporteur lorsque la chambre d'élément d'enveloppe (22, 23) contient une conduite d'alimentation (24) ou dans lequel une chambre d'élément d'enveloppe (22, 23) est conçue comme un collecteur de fluide caloporteur si la chambre d'élément d'enveloppe (22, 23) contient une conduite d'évacuation (25).

12. Méthode d'opération d'un échangeur de chaleur qui contient un élément d'insertion (3) et un élément d'enveloppe (2), l'élément d'insertion (3) ayant un axe longitudinal (4), l'élément d'insertion (3) ayant un élément de boîtier d'insert (31) et au moins un élément d'ailette (9, 10), dans lequel l'élément d'insertion contient au moins un élément d'ailette (9, 10) disposé à un angle de 25 à 75 degrés par rapport à l'axe longitudinal (4) par rapport à la direction d'écoulement principale et un élément de boîtier d'insert (31) fermement connecté à l'élément d'ailette (9, 10), dans lequel l'élément d'ailette (9, 10) contient un canal d'élément d'ailette (11, 12) à travers lequel, dans l'état de fonctionnement, un fluide caloporteur s'écoule qui n'est pas en relation avec le milieu fluide qui s'écoule autour de l'élément d'ailette (9, 10), dans lequel le canal d'élément d'ailette (11, 12) s'étend d'une première extrémité (13) de l'élément d'ailette (9, 10) à une seconde extrémité (14) de l'élément d'ailette (9, 10), **caractérisé en ce que** l'élément de boîtier d'insert (31) contient un canal de boîtier d'élément d'insert (32, 33) qui est raccordé de manière fluide à l'un des canaux d'élément d'ailette (11, 12), **en ce qu'**un élément d'enveloppe intermédiaire (5) est disposé entre l'élément d'insertion (3) et l'élément d'enveloppe (2), qui comprend un premier canal d'élément d'enveloppe intermédiaire (51) et un second canal d'élément d'enveloppe intermédiaire (52) à travers lequel le fluide caloporteur s'écoule, de sorte que le canal de boîtier d'élément d'insert (32, 33) est raccordé de manière fluide aux premier et second canaux d'élément d'enveloppe intermédiaires (51, 52) de sorte que le fluide caloporteur s'écoule du canal d'enveloppe (21) à travers le premier canal d'élément d'enveloppe intermédiaire (51) dans le canal d'élément d'ailette (11, 12), et s'écoule à travers le canal d'élément d'ailette (11, 12) et s'écoule du canal d'élément d'ailette (11, 12) à travers le second canal d'élément d'enveloppe intermédiaire (52) dans le canal d'enveloppe (21).

13. Méthode de production d'un échangeur de chaleur qui contient un élément d'insertion (3) et un élément d'enveloppe (2), l'élément d'insertion (3) ayant au moins un élément d'ailette (9, 10) disposé à un angle de 25 à 75 degrés par rapport à l'axe longitudinal (4) par rapport à la direction d'écoulement principale et un élément de boîtier d'insert (31) fermement connecté à l'élément d'ailette (9, 10), en ce que l'élément d'ailette (9, 10) et l'élément de boîtier d'insert (31) sont fabriqués par un processus adhésif, un processus de brasage, un processus de coulée, un processus de fabrication additive, un processus de soudage, un processus de serrage ou un processus de frettage, en ce que l'élément d'ailette (9, 10) contient un canal d'élément d'ailette (11, 12) qui est produit par un processus de la coulée avec l'élément de boîtier d'insert (31) ou qui est produit dans une étape de travail supplémentaire au moyen d'un processus de perçage ou d'un processus d'érosion, en ce que le canal d'élément d'ailette (11, 12) s'étend à partir d'une première extrémité (13) de l'élément d'ailette (9, 10) à une seconde extrémité (14) de l'élément d'ailette (9, 10), **caractérisé en ce que** l'élément de boîtier d'insert (31) contient un canal de boîtier d'élément d'insert (32, 33) qui est raccordé de manière fluide à l'un des conduits d'élément d'ailette (11, 12), **en ce que** l'élément d'insertion (3) est positionné dans l'élément de boîtier (3), **en ce qu'**un élément d'enveloppe intermédiaire (5) est disposé entre l'élément d'insertion (3) et l'élément d'enveloppe (2) qui contient un premier canal d'élément d'enveloppe intermédiaire (51) et un second canal d'élément d'enveloppe intermédiaire (52), **en ce que** le canal de boîtier d'élément d'insert (32, 33) est raccordé de manière fluide au premier et au second canal d'élément d'enveloppe intermédiaire (51, 52), l'élément d'enveloppe intermédiaire (5) étant positionné dans l'élément d'enveloppe (2) et l'élément d'insertion (3) étant positionné dans l'élément d'enveloppe intermédiaire (5) de telle sorte que le fluide caloporteur s'écoule d'un canal d'enveloppe (21) puisse s'écouler à travers le premier canal d'élément d'enveloppe intermédiaire (51) dans le canal d'élément d'ailette (11, 12), s'écoule à travers le canal d'élément d'ailette (11, 12) et peut s'écouler du canal d'ailette (11, 12) à travers le second canal d'élément d'enveloppe intermédiaire (52) dans le canal d'enveloppe (21).
